# FASCICULE DE BREVET EUROPEEN

(11) **EP 0 296 208 B1**
(45) Date de publication et mention de la délivrance du brevet: **01.04.1992**
(21) Numéro de dépôt: 88900697.9
(22) Date de dépôt: 30.12.1987
(51) Int. Cl.: E21B 10/18

(54) **OUTIL DE FORAGE A JET INCLINE**
BOHRMEISSEL MIT GERICHTETEM SPÜLFLÜSSIGKEITSSTRAHL
INCLINED JET DRILLING TOOL

(30) Priorité: 31.12.1986 FR 8618415
(43) Date de publication de la demande: 28.12.1988
(73) Titulaire: INSTITUT FRANCAIS DU PETROLE, 92502 Rueil-Malmaison (FR)
(72) Inventeur: CHOLET, Henri, F-78230 Le Pecq (FR); BARDIN, Christian, F-92270 Bois-Colombes (FR)
(86) Numéro de dépôt international: FR8700522
(87) Numéro de publication internationale: WO8805107

(56) Documents cités:
- EP-A- 0 040 846
- FR-A- 2 378 938
- FR-A- 2 421 270
- FR-A- 2 421 271
- GB-A- 2 009 286

## Description

La présente invention concerne un outil de forage. Plus particulièrement, mais sans que cela soit limitatif, la présente invention se rapporte à un outil ou trépan de forage pouvant être fixé à l'extrémité inférieure d'une colonne de forage. L'outil selon l'invention est d'un type comportant plusieurs organes tournants munis d'éléments taillants, ces organes pouvant être des molettes coniques tournant autour de roulements dont les axes sont inclinés par rapport à l'axe central de l'outil.

Par le passé, les performances de tels outils, utilisés pour le forage des terrains, ont été améliorées par l'action simultanée de jets de fluide de forage qui frappent le fond du trou, ou front de taille, dans chacun des espaces libres entre les organes d'attaques des terrains. Au niveau de l'outil, ce fluide de forage doit avoir comme fonctions essentielles de refroidir l'outil, de nettoyer cet outil ainsi que le front de taille, et d'évacuer rapidement les déblais (cuttings) vers l'espace annulaire compris entre la colonne de forage et la paroi du trou foré.

Dans un premier type d'outils selon l'art antérieur, les jets de fluide débouchent à un endroit situé notablement au-dessus du niveau des molettes. Il en résulte qu'avant d'atteindre le front de taille, les jets traversent le fluide de forage chargé en déblais qui remplit le fond du trou foré. De ce fait, la vitesse d'écoulement des jets au niveau de front de taille est considérablement ralentie, ce qui réduit leur efficacité. De plus, les jets entraînent une partie du fluide de forage chargé en déblais vers le front de taille où les déblais sont rebroyés par l'outil dont le rendement est ainsi diminué. Par ailleurs, les jets de fluide créent sur le front de taille une surpression qui comprime les terrains et l'on constate que la zone de contact entre l'outil et le front de taille où sont produits les déblais n'est pas suffisamment irriguée par le fluide de forage.

Diverses modifications ont été proposées, en particulier les outils du type indiqué ci-dessus ont été modifiés pour que les jets de fluide de forage débouchent aussi près que possible du front de taille et, parfois même, un jet axial a été ajouté. Néanmoins, ces perfectionnements n'ont pas donné entièrement satisfaction : le rebroyage des déblais n'a pas pu être supprimé, pas plus que la surpression au niveau du front de taille.

Dans un second type d'outil selon l'art antérieur, on a proposé d'utiliser, en combinaison avec les moyens d'irrigation constitués par des jets de fluide, des moyens d'aspiration du fluide chargé en déblais, ces moyens comportant un jet dirigé en sens opposé à celui de la progression de l'outil.

De tels outils sont notamment décrits dans les brevets français 2.378.938, 2.421.270 et 2.421.271.

La présente invention propose un outil du premier type ci-dessus défini, qui, par sa conception, est de réalisation simple et robuste, tout en ayant des performances d'utilisation considérablement accrues par rapport aux outils du même type et qui se rapprochent de celles du deuxième type, alors qu'ils ne comportent pas de jets d'aspiration.

L'outil pour le forage de terrains comporte, selon la présente invention :
. un corps d'outil destiné à être entraîné en rotation par un porte-outil, une cavité étant ménagée dans ce corps pour recevoir à travers le porte-outil un fluide sous pression,
. une pluralité d'organes tournants portés par le corps de l'outil et munis de dents d'attaque des terrains sur un front de taille, ces dents ayant une hauteur H, le diamètre dudit outil étant D,
. des moyens d'irrigation adaptés à délivrer au moins un jet fluide d'irrigation dirigé vers le front de taille, ces moyens comportant au moins un premier orifice calibré implanté sur le corps de l'outil, communiquant avec la cavité du corps d'outils et débouchant dans un espace compris entre deux organes tournants adjacents, ledit orifice calibré étant adapté à produire un jet fluide dirigé vers l'un des deux organes tournants entre lesquels est défini ledit premier espace, le centre dudit jet à sa sortie dudit orifice étant situé à une distance d du plan P perpendiculaire à l'axe de l'outil passant par le sommet des dents considérées du côté du front de taille. Selon la présente invention les grandeurs D, H et d sont telles que
$\text{d ≧ 1,8 H et}$$\text{0,125 D < d < 0,185 D}$

L'outil selon l'invention comporte trois organes tournants définissant trois espaces compris entre deux organes tournants adjacents, et pour lequel uniquement deux des espaces sont équipés d'orifices calibrés, un seul de ces espaces étant exempt de tout orifice d'injection de fluide.

Lorque l'outil selon l'invention comprend des moyens d'irrigation qui comportent un prolongateur portant l'orifice calibré, le prolongateur étant à une distance minimum t du plan P, alors les grandeurs D, H et t peuvent être telles que :$\text{t ≧ 1,5 H et}$$\text{0,1 D < t < 0,15 D}$

Les moyens d'irrigation pourront comporter au moins deux orifices calibrés adaptés à produire des jets fluides respectivement dirigés vers les deux organes tournants entre lesquels est défini le premier espace.

Les moyens d'irrigations pourront comporter au moins une buse ou duse d'irrigation comportant le ou les orifices calibrés.

Le jet de fluide produit par l'orifice pourra avoir une orientation sensiblement tangentielle à la surface extérieure des organes tournants.

Les organes tournants pourront avoir sensiblement une forme conique, et l'orifice pourra être constitué par des fentes dont la direction d'allongement pourra être sensiblement parallèle à une génératrice d'un organe tournant.

L'axe du jet produit par l'orifice, lorsque celui-ci est supporté par une duse, pourra faire un angle compris entre 15° et 45° avec le plan P et préférentiellement un angle égal à 30°.

Lorsque l'orifice d'injection a une forme de fente, deux des parois définissant la forme interne de cette fente pourront appartenir à deux plans faisant entre eux un angle de 15°.

Selon une variante l'outil peut comporter deux orifices calibrés situés de part et d'autre d'un plan sensiblement parallèle à l'axe de l'outil, contenant sensiblement l'axe de rotation d'un organe tournant. Ces orifices pourront être adaptés à produire chacun un jet orientés vers l'organe tournant et dirigés vers le front de taille. De plus ces orifices pourront être adaptés à produire des jets décalés l'un par rapport à l'autre.

L'outil pourra comporter deux autres orifices calibrés chacun desdits orifices étant adapté à produire un jet dirigé vers le front de taille et vers l'un desdits autres organes tournant respectivement.

Chacun des jets produit par les autres orifices pourra être orienté sensiblement à 60° par rapport à l'axe médian défini par les deux organes tournant les plus proches dudit orifice.

L'un des jets décalés pourra faire un angle voisin de 30° par rapport à l'axe médian défini par les deux organes tournant les plus proches de cet orifice.

L'autre jet décalé pourra faire un angle voisin de thêta, thêta étant défini par :$\text{tg(thêta) =} \frac{\sqrt{\text{3}}}{\text{1-} \frac{\text{4e}}{\text{D}}}$ où D correspond au diamètre de l'outil comme cela à déjà et e correspond à la distance séparant ledit orifice de la circonférence circonscrite à l'outil.

L'outil selon la présente invention est particulièrement bien adapté pour le forage des terrains tendres et collants.

L'invention pourra être bien comprise et tous ses avantages apparaîtront clairement à la lecture de la description qui suit, illustrée par les figures annexées dans lesquelles :
- la figure 1 représente, vu de dessous, l'outil selon l'invention;
- la figure 2 illustre schématiquement les grandeurs ayant une importance pour l'obtention de bonnes performances de l'outil;
- les figures 3 et 4 montrent l'outil vu en coupe, respectivement selon les lignes X′X et Y′Y de la figure 1,
- la figure 5 illustre schématiquement la configuration d'un orifice calibré avec son conduit amont,
- la figure 6 représente un mode de réalisation particulièrement efficace pour l'enlèvement des déblais, et
- les figures 7 à 11 montrent les différentes variantes de réalisation et de fixation des duses;

L'outil représenté sur les figures est composé d'un corps 1 muni de trois bras 2, dont deux seulement sont représentés aux figures 2 et 3. Ces bras portent des organes d'attaque des terrains constitués, par exemple, par des rouleaux ou molettes coniques 3, 4 et 5 tournant sur des roulements non représentés et dont les axes sont inclinés par rapport à l'axe 6 de l'outil qui correspond à la direction d'avancement de l'outil. Chacun de ces organes tournants, qui peut être de tout type connu, comporte des dents, comme représenté aux figures 1 et 2, capables d'attaquer les terrains au niveau du front de taille. La hauteur H, figure 2, désigne la hauteur des dents.

La partie supérieure 7 du corps 1 (fig. 3 et 4) est filetée pour assurer le raccordement de l'outil à un élément porte-outil qui l'entraîne en rotation.

Ce porte-outil, désigné par la référence 8 (cf. figure 4), peut être constitué par la colonne de forage dans le cas du forage rotary. Lorsque l'outil est directement entraîné en rotation par un moteur de fond, le porte-outil sera constitué par le rotor de ce moteur.

Dans le corps 1 de l'outil est ménagée une cavité 9 qui communique directement avec la canalisation intérieure de la colonne de forage.

Le corps de l'outil est pourvu de buses 10a et 11a ayant des orifices calibrés (10b, 10c, 11b et 11c) qui communiquent avec la cavité 9 par les passages 15 et 16. Les buses 10a et 11a sont placées dans deux espaces libres 10 et 11 entre les molettes, en étant de préférence situées sensiblement dans les plans bissecteurs de ces espaces. Les couples d'orifices (10b, 10c ; 11b, 11c) sont placés de telle sorte que, pendant le fonctionnement de l'outil, le fluide qui alimente la cavité 9 s'échappe par ces orifices (10b, 10c ; 11b, 11c) en formant deux paires de jets d'irrigation qui s'écoulent dans deux espaces libres 10 et 11 compris respectivement entre les organes tournants 4 et 5, 3 et 5 et dans un sens ayant une composante dirigée dans le sens de progression de l'outil en fonctionnement.

La référence 12 désigne le troisième espace libre compris entre les organes tournants 3 et 4 qui est exempt de tout orifice d'injection (cf. figures 1 et 4).

On dispose ainsi d'une zone de dégagement de la boue chargée de déblais qui est évacuée rapidement du front de taille.

Les déblais sont ainsi évacués du front de taille aussitôt qu'ils sont formés et, dans ces conditions, l'outil de forage reste propre en permanence, ce qui permet des vitesses de forage accrues et augmente la longévité des organes de l'outil (dentures, paliers, etc...). Ceci est symbolisé par les flèches 17.

Ainsi que le montre la figure 3, Il peut être avantageux, que l'alimentation en fluide des orifices calibrés (10b, 10c ; 11b, 11c), à partir de la cavité 9 se fasse par des conduits conçus de manière à réduire le plus possible les pertes de charges du fluide notamment par un raccordement tangentiel à la paroi de la cavité 9.

Dans l'exemple de réalisation illustré dans les figures, les orifices calibrés (10b, 10c ; 11b, 11c) sont constitués par les orifices des buses 10a et 11a respectivement.

Les différents orifices peuvent être orientés de telle sorte que les jets de fluide qui sortent de ces orifices atteignent les organes tournants dans le voisinage immédiat du front de taille. Autrement dit, les axes des jets sortant des orifices calibrés peuvent être sensiblement tangents aux organes tournants.

Ces orifices calibrés peuvent être des orifices circulaires, mais de préférence ils auront une forme de fente, comme on peut le voir sur la figure 2.

Dans ces conditions, pour obtenir une efficacité maximale des jets d'irrigation, chacune de ces fentes est sensiblement parallèle à la génératrice de l'organe tournant atteinte par le jet de fluide, et agencée de façon que le jet agisse sur la plus grande longueur possible de cette génératrice.

D'excellents résultats peuvent être obtenus en respectant les conditions suivantes :
ou/et

Les différentes lettres figurant dans les équations ci-dessus correspondent aux définitions ci-dessous qui sont illustrées par la figure 2.
- d :: distance qui sépare le centre 18 d'un orifice de sortie 10b du plan P perpendiculaire à l'axe de l'outil 6 et qui passe par le sommet 19 des dents les plus proches du front de taille;
- H :: représente la hauteur des dents 20;
- D :: représente le diamètre de l'outil. Sur la figure 2, on a représenté D/2 qui correspond au rayon de l'outil, et
- t :: la distance minimum entre la base de la buse ou du prolongateur et le plan P.

La figure 5 représente la section d'un orifice calibré 10b. Cet orifice est connecté à un conduit 21 ayant un axe central 22 débouchant en 18 au niveau de l'orifice 10.

Les orifices 10b, 10c, 11b et 11c peuvent avoir une forme de fente, comme représenté à la figure 2.

Les plans 23 et 24 définissant les parois du conduit 21 pourront faire entre eux un angle alpha (en lettre grecque sur la figure 5) faible, par exemple sensiblement voisin de 15°.

L'angle bêta (en lettre grecque sur la figure 5) que fait l'axe 22 du conduit 10b, cet axe correspondant sensiblement à l'axe du jet, avec le plan P pourra être avantageusement compris entre 15° et 45° et préférentiellement égal à 30°.

Lorsqu'une buse comporte deux orifices calibrés, les axes centraux de ces orifices pourront faire, avantageusement, entre eux un angle de 120°.

Bien entendu, les buses sont fixées de façon interchangeable et elles seront choisies par l'utilisateur en fonction du débit et de la pression du fluide d'irrigation.

Des modifications pourront être apportées sans pour autant sortir du cadre de la présente invention. Par exemple, comme le montre la figure 3, les buses d'irrigation telles que 10a pourront être portées par un prolongateur 13 fixé au corps de l'outil par tout moyen connu, tel qu'un clavetage ou un filetage 14. Ce prolongateur pourra faire partie intégrante du corps de l'outil.

La figure 6 montre un mode de réalisation de l'outil particulièrement favorable à l'évacuation des déblais. Cette figure correspond à une vue par dessus du front de taille.

La flèche 25 correspond au sens de rotation de l'outil.

Ce mode de réalisation est décrit sur la base d'un outil comportant trois organes tournant qui sont des cones 26, 27 et 28.

Les axes de rotation des cônes sur eux-mêmes sont désignés respectivement par les références 29, 30 et 31.

Les références 32 et 33 désignent deux duses comportant chacune deux orifices de forme oblongue, respectivement 32b, 32c et 33b, 33c, placés de part et d'autre du cône 26.

Les jets 34, 35, 36 et 37 produits par les orifices calibrés 32b, 32c, 33b et 33c pourront être inclinés à 60° (valeur moyenne par rapport à l'axe du tube d'amenée au prolongateur du fluide, lequel est parallèle à l'axe de l'outil). Ceci correspond à l'angle gamma sur la figure 5.

De préférence chaque jet pourra être tangent au cône qu'il asperge, au contact de l'outil et de la roche.

Dans le mode de réalisation de la figure 6, l'orientation des jets dans un plan normal à l'axe de l'outil au niveau du front de taille est la suivante : chaque duse 32, 33 possède 2 orifices dont un 32b, et 33b respectivement, est orienté à environ 60° par rapport à l'axe médian 38, et 39 respectivement, des deux cônes 26, 28, et 26, 27 respectivement, vers l'espace intercône 40 ne comportant pas de duses (espace compris entre les cônes 27 et 28 sur la figure 6).

En ce qui concerne les autres orifices 32c et 33c de chaque duse 32 et 33 respectivement, pour celui 32c situé entre les cônes entre les cônes 26 et 28, l'orientation du jet est à environ 30°, de manière à nettoyer les dents du cône 26 situées prés du centre de l'outil. L'angle de 30° est à considérer par rapport à l'axe médian 38 des cônes 26 et 28.

Pour l'orifice 33c situé entre les cônes 26 et 27, l'orientation du jet est réalisée suivant un angle Thêta défini par :$\text{tg (Thêta) =} \frac{\sqrt{\text{3}}}{\text{1 -} \frac{\text{4e}}{\text{D}}}$ de manière à nettoyer efficacement le diamètre extérieur du trou en cours de forage, ainsi que les dents ou lames, ou picots extrêmes du cône 1, e correspond à la distance qui sépare le centre de l'orifice calibré 33c de la circonférence de l'outil.

D est le diamètre de l'outil, comme cela a déjà été indiqué.

L'angle Thêta est à considérer par rapport à l'axe médian 39 des cônes 26 et 27.

Si l'espace 40 entre les cônes 27 et 28 (selon fig. 1) comporte une duse celle-ci sera bouchée, ou l'emplacement sera évidé et organisé de manière à favoriser un bon retour des déblais vers l'annulaire.

L'outil pourra être équipé d'une duse centrale pour un bon nettoyage du dôme et du centre de l'outil.

Les duses 47 (figure 7) pourront être fabriquées en carbure. Elles pourront être placées à l'intérieur des tubes prolongateurs 42, afin d'assurer une protection contre les chocs.

La forme intérieure 43 est dans la partie inférieure, de forme conique ou paraboloïde de révolution, de façon à assurer une continuité parfaite de l'écoulement entre le tube et la duse.

La figure 8 représente un mode de réalisation de la duse 32 et la figure 9 de la duse 33. Dans ce mode de réalisation l'angle Thêta fait 72° . La référence 44 désigne un repère de fixation.

La fixation des duses dans les tubes prolongateurs peut se faire soit par brasage (duses non récupérables), soit mécaniquement (duses amovibles).

La figure 10 représente une duse amovible 45. L'étanchéité de cette duse au tube prolongateur est assurée par un joint 46 "0 RING".

Deux clavettes 47 et 48 (fig. 11) permettent de fixer la duse en position transervale suivant l'axe médian. Une vis de blocage 49 avec téton peut assurer une sécurité de positionnement et évite tout phénoméne vibratoire.

Cette vis avec téton prend appui sur une rondelle 50 en néoprène (ou tout autre élastomère) afin d'assurer les fonctions de frein, de dévissage et de fluage de l'élastomère après serrage, engendre un calage du téton dans le logement dans la duse.

## Revendications

1. Outil pour le forage de terrains, comportant :
- un corps d'outil (1) destiné à être entraîné en rotation par un porte-outil (8), une cavité (9) étant ménagée dans ce corps (1) pour recevoir à travers le porte-outil (8) un fluide sous pression,
- une pluralité d'organes tournants (3, 4, 5) portés par le corps (1) de l'outil et munis de dents d'attaque des terrains sur un front de taille, ces dents ayant une hauteur H, le diamètre dudit outil étant D,
- des moyens d'irrigation (10a,11a) adaptés à délivrer au moins un jet fluide d'irrigation dirigé vers le front de taille, ces moyens (10a,11a) comportant au moins un premier orifice calibré (10b,10c,11b,11c) implanté sur le corps (1) de l'outil, communiquant avec la cavité (9) du corps d'outil (1) et débouchant dans un espace (10, 11) compris entre deux organes tournants adjacents (4, 5 ; 5, 3), ledit orifice calibré (10b, 10c, 11b, 11c) étant adapté à produire un jet fluide dirigé vers l'un des deux organes tournants (4, 5 ; 5, 3) entre lesquels est défini ledit premier espace (10, 11), le centre dudit jet à sa sortie dudit orifice (10b, 10c, 11b, 11c) étant situé à une distance d du plan perpendiculaire à l'axe (6) de l'outil passant par le sommet des dents considérées du côté du front de taille, ledit outil comportant trois organes tournants (3, 4, 5) définissant trois espaces (10, 11, 12) compris entre deux organes tournants adjacents (4, 5 ; 5, 3 ; 3, 4) caractérisé en ce que deux seulement de ces espaces (10, 11) sont équipés d'orifices calibrés (10b, 10c, 11b, 11c), en ce qu'un seul espace (12) est exempt de tout orifice d'injection et en ce que les grandeurs D, H et d sont telles que
$\text{d ≧ 1,8 H et}$$\text{0,125 D < d < 0,185 D}$

2. Outil selon la revendication 1, pour lequel lesdits moyens d'irrigation (10a, 11a) comportent un prolongateur portant ledit orifice calibré (10b, 10c, 11b, 11c), ledit prolongateur étant à une distance minimum t dudit plan, caractérisé en ce que les grandeurs D, H et t sont telles que :$\text{t ≧ 1,5 H et}$$\text{0,1 D < t < 0,15 D}$

3. Outil selon l'une des revendications 1 ou 2, caractérisé en ce que lesdits moyens d'irrigation comportent au moins deux orifices calibrés (10c, 10b ; 11b, 11c) adaptés à produire des jets fluides respectivement dirigés vers les deux organes tournants (4, 5 ; 5, 3) entre lesquels est défini ledit premier espace (10 ; 11).

4. Outil selon l'une des revendications 1 à 3 pour lequel les moyens d'irrigations comportent au moins une buse (10a ; 10b) d'irrigation supportant ledit ou lesdits orifices calibrés (10b, 10c ; 11b, 11c).

5. Outil selon l'une des revendications précédentes, caractérisé en ce que le jet fluide produit par ledit orifice (10b ; 10c ; 11b ; 11c) a une orientation sensiblement tangentielle à la surface extérieure desdits organes tournants (4 ; 5 ; 5; 3).

6. Outil selon l'une des revendications précédentes, dans lequel les organes tournants ont sensiblement une forme conique, caractérisé en ce que ledit orifice est constitué par des fentes sensiblement parallèles à une génératrice d'un organe tournant.

7. Outil selon l'une des revendications précédentes, pour lequel ledit orifice est supporté par une buse, caractérisè en ce que l'axe du jet produit par ledit orifice fait un angle compris entre 15 et 45° avec ledit plan et préférentiellement égal à 30°.

8. Outil selon la revendication 7, caractérisé en ce que ledit orifice a une forme de fente dont deux des parois définissant la forme interne de ladite fente appartiennent à deux plans faisant entre eux sensiblement un angle de 15°.

9. Outil selon l'une des revendications précédentes, caractérisé en ce qu'il comporte deux orifices calibrés situés de part et d'autre d'un plan sensiblement parallèle à l'axe de l'outil contenant sensiblement l'axe de rotation d'un organe tournant, caractérisé en ce que lesdits orifices sont adaptés à produire chacun un jet orienté vers ledit organe tournant et dirigé vers le front de taille et en ce que lesdits orifices sont adaptés à produire des jets décalés l'un par rapport à l'autre.

10. Outil selon la revendication 9 comportant deux autres organes tournants, caractérisé en ce qu'il comporte deux autres orifices calibrés chacun desdits orifices étant adapté à produire un jet dirigé vers le front de taille et vers l'un desdits autres organes tournants respectivement.

11. Outil selon la revendication 10, caractérisé en ce que chacun desdits jets produits par lesdits autres orifices est orienté sensiblement à 60° par rapport au plan défini par les deux organes tournants les plus proches dudit orifice.

12. Outil selon l'une des revendications 9 à 11, caractérisé en ce que l'un desdits jets décalés fait un angle voisin de 30° par rapport au plan défini par les deux organes tournants les plus proches dudit orifice.

13. Outil selon la revendication 12, caractérisé en ce que l'autre jet décalé fait un angle voisin de thêta, thêta étant défini par :$\text{tg (Thêta) =} \frac{\sqrt{\text{3}}}{\text{1 -} \frac{\text{4e}}{\text{D}}}$ ou D correspond au diamètre de l'outil et e correspond à la distance séparant ledit orifice de la distance du trou.

## Patentansprüche

1. Werkzeug zum Bohren im Gelände, umfassend:
- einen zum Drehantrieb durch einen Werkzeugträger (8) bestimmten Werkzeugkörper (1), wobei ein Hohlraum (9) in diesem Körper (1) zur Aufnahme, quer zum Werkzeugträger (8) eines Fluids unter Druck, ausgespart ist,
- eine Vielzahl von drehenden Organen (3, 4, 5), die vom Körper (1) des Werkzeugs getragen und mit Zähnen zum Angriff auf Böden über eine Schneidfront besetzt sind, wobei diese Zähne eine Höhe H haben und der Durchmesser dieses Werkzeugs gleich D ist,
- Spülmittel (10a, 11a) derartiger Ausbildung, daß sie wenigstens einen gegen die Schneidfront gerichteten Spülfluidstrahl liefern, wobei diese Mittel (10a, 11a) wenigstens eine erste kalibrierte Öffnung (10b, 10c, 11b, 11c), die auf dem Körper (1) des Werkzeugs eingepflanzt ist, umfassen, welche mit dem Hohlraum (9) des Wetkzeugkörpers (1) in Verbindung steht und in einen Hohlraum (10, 11) mündet, der zwischen zwei benachbarten Drehorganen (4, 5; 5, 3) vorgesehen ist, wobei diese kalibrierte Öffnung (10b, 10c, 11b, 11c) so ausgelegt ist, daß sie einen gegen eines der beiden Drehorgane (4, 5; 5, 3), zwischen denen dieser erste Raum (10, 11) definiert ist, gerichteten Fluidstrahl erzeugt, wobei die Mitte dieses Strahls am Austritt aus dieser Öffnung (10b, 10c, 11b, 11c) unter einer Entfernung d von der Ebene senkrecht zur Achse (6) dieses durch den Kopf der betrachteten Zähne auf der Seite der Schneidfront gehenden Ebene sich befindet, wobei dieses Werkzeug drei Drehorgane (3, 4, 5) umfaßt, die drei Hohlräume (10, 11, 12), die zwischen zwei benachbarten Drehorganen (10b, 10c, 11b, 11c) vorhanden sind, definieren, dadurch gekennzeichnet, daß nur zwei dieser Räume (10, 11) mit kalibrierten Öffnungen (10b, 10c, 11b, 11c) ausgestattet sind, daß ein einziger Raum (12) frei von jeder Injektionsöffnung ist und daß die Größen D, H und d derart sind, daß
$\text{d ≧ 1,8 H und}$$\text{0,125 D < d < 0,185 D.}$

2. Werkzeug nach Anspruch 1, für welches diese Spülmittel (10a, 11a) eine diese kalibrierte Öffnung (10b, 10c, 11b, 11c) tragende Verlängerung umfassen, wobei diese Verlängerung unter einer Minimalentfernung t von dieser Ebene sich befindet, dadurch gekennzeichnet, daß die Größen D, H und t derart sind, daß$\text{t ≧ 1, 5 H und}$$\text{0,1 D < t < 0,15 D.}$

3. Werkzeug nach einem der Ansprüche 1 oder 2, dadurch gekennzeichnet, daß diese Spülmittel wenigstens zwei kalibrierte Öffnungen (10c, 10b; 11b, 11c) umfassen, die so ausgelegt sind, daß sie Fluidstrahlen erzeugen, die jeweils gegen die beiden Drehorgane (4; 5; 5; 3) gerichtet sind, zwischen denen dieser erste Raum (10; 11) definiert ist.

4. Werkzeug nach einem der Ansprüche 1 bis 3, für welches die Spülmittel wenigstens eine Spüldüse (10a; 10b) umfassen, welche die oder diese kalibrierten Öffnungen (10b, 10c; 11b, 11c) tragen.

5. Werkzeug nach einem der vorhergehenden Ansprüche, dadurch gekennzeichnet, daß dieser durch diese Öffnung (10b; 10c; 11b; 11c) erzeugte Fluidstrahl eine Orientierung im wesentlichen tangential zur Außenfläche dieset Drehorgane (4; 5; 5; 3) hat.

6. Werkzeug nach einem der vorhergehenden Ansprüche, bei dem die Drehorgane im wesentlichen eine konische Gestalt haben, dadurch gekennzeichnet, daß diese Öffnung gebildet wird durch Schlitze, die im wesentlichen parallel zu einer Erzeugenden eines Drehorgans sind

7. Werkzeug nach einem der vorhergehenden Ansprüche, für welches diese Öffnung von einer Düse getragen wird, dadurch gekennzeichnet, daß die Achse des Strahls, die durch diese Öffnung erzeugt ist, einen Winkel zwischen 15 und 45° mit dieser Ebene, und vorzugsweise gleich 30°, bildet.

8. Werkzeug nach Anspruch 7, dadurch gekennzeichnet, daß diese Öffnung die Form eines Schlitzes hat, bei dem zwei die Innengestalt dieses Schlitzes bildende Wandungen zu zwei Ebenen gehören, die untereinander im wesentlichen einen Winkel von 15° bilden.

9. Werkzeug nach einem der vorhergehenden Ansprüche, dadurch gekennzeichnet, daß es zwei kalibrierte Öffnungen aufweist, die zu beiden Seiten einer zur Ache des Werkzeugs im wesentlichen parallelen im wesentlichen die Drehachse eines drehenden Organs enthaltenden Ebene angeordnet sind, dadurch gekennzeichnet, daß diese Öffnungen so ausgelegt sind, daß sie je einen Strahl erzeugen, der gegen dieses drehende Organ ausgerichtet und gegen die Schneidfront gerichtet ist und daß diese Öffnungen so ausgelegt sind, daß sie bezüglich einander versetzte Strahlen erzeugen.

10. Werkzeug nach Anspruch 9 mit zwei anderen drehenden Organen, dadurch gekennzeichnet, daß es zwei andere kalibrierte Öffnungen umfaßt, wobei jede dieser Öffnungen so ausgelegt ist, daß sie einen Strahl erzeugt, der gegen die Schneidfront und gegen eines dieser drehenden Organe jeweils gerichtet ist.

11. Werkzeug nach Anspruch 10, dadurch gekennzeichnet, daß jede dieser durch diese anderen Öffnungen erzeugten Strahlen im wesentlichen unter 60°, bezogen auf die Ebene ausgerichtet ist, die durch die beiden dieser Öffnungen am weitesten benachbarten Drehorgane definiert ist.

12. Werkzeug nach einem der Ansprüche 9 bis 11, dadurch gekennzeichnet, daß jeder dieser versetzten Strahlen einen Winkel benachbart 30°, bezogen auf die Ebene bildet, die durch die beiden der Öffnung am weitesten benachbarten Drehorgane definiert ist.

13. Werkzeug nach Anspruch 12, dadurch gekennzeichnet, daß der andere versetzte Strahl einen Winkel benachbart Theta bildet, wobei Theta definiert ist durch$\text{tg (Theta) =} \frac{\sqrt{\text{3}}}{\text{1 -} \frac{\text{4e}}{\text{D}}}$ wo D dem Durchmesser des Werkzeugs entspricht und e der Entfernung entspricht, die diese Öffnung vom Umfang des Loches trennt.

## Claims

1. A drilling tool comprising :
- a tool body (1) intended to be rotated by a tool-holder (8), in which a cavity (9) is formed in the body (1) for receiving a pressurised fluid through the tool-holder (8),
- a plurality of rotary members (3, 4, 5) carried by the tool body (1) and fitted with teeth for cutting ground at a cutting face, these teeth being of a height H, the diameter, of the tool being D,
- an irrigation means (10a, 11a) adapted-to produce at least one irrigation fluid jet directed to the cutting face, these means (10a, 11a) comprising at least one first calibrated orifice (10b, 10c, 11b, 11c) inside the tool body communicating with the cavity (9) of the tool body (1) and having an outlet into a space (10, 11) formed between two adjacent rotary members (4, 5; 5, 3), the calibrated orifice (10b, 10c, 11b, 11c) being adapted to produce a fluid jet directed to one of the two rotary members (4, 5; 5, 3) between which is formed the above-mentioned first space (10, 11), the centre of the jet at its outlet from the orifice (10b, 10c, 11b, 11c) being located at a'distance d from the plane perpendicular to the axis (6) of the tool passing through the apex of the teeth as seen from the cutting face side, the tool comprising three rotary members (3, 4, 5) delineating three spaces (10, 11, 12) formed between two adjacent rotary members (4, 5; 5, 3; 3, 4) characterised in that only two of these spaces (10, 11) have calibrated orifices (10b, 10c, 11b, 11c), only one space has no injection orifice and the measurements D, H and d are such that
$\text{d ≧ 1.8 H and}$$\text{0.125 D < d < 0.185 D}$

2. Tool in accordance with claim 1, in which the irrigation means (10a, 11a) have an extension carrying the calibrated orifice (10b, 10c, 11b, 11c), the extension being at' a minimum distance of t from the plane, characterised in that the measurements D, H and t are such that :$\text{t ≧ 1.5H and}$$\text{0.1 D < t < 0.15 D}$

3. Tool in accordance with one of claims 1 or 2, characterised in that the irrigation means comprise at least two calibrated orifices (10c, 10b; 11b, 11c) adapted so as to produce fluid jets directed respectively towards the two rotary members (4, 5; 5, 3) between which the first space (10; 11) is formed.

4. Tool in accordance with one of claims 1 to 3 in which the irrigation means comprises at least one irrigation nozzle (10a; 10b) feeding the calibrated orifice or orifices (10b, 10c; 11b, 11c).

5. Tool in accordance with one of the above claims, characterised in that the fluid jet produced by the orifice (10b; 10c; 11b; 11c) has an orientation substantially at a tangent to the exterior surface of the rotary members (4; 5; 5; 3).

6. Tool in accordance with one of the preceding claims, in which the rotary members are substantially of conical shape, characterised in that the orifice is formed by slits substantially parallel to a generatrix of a rotary member.

7. Tool in accordance with one of the preceding claims, in which the orifice is fed by a nozzle, characterised in that the axis of the jet produced by the orifice forms an angle of between 15° and 45° with the plane and by preference an angle equal to 30°.

8. Tool in accordance with claim 7, characterised in that the orifice has the form of a slit, in which two of the walls delineating the internal form of the slit belong to two planes forming between them an angle of substantially 15°.

9. Tool in accordance with one of the preceding claims, characterised in that it has two calibrated orifices located on either side of a plane substantially parallel to the axis of the tool containing substantially the axis of rotation of a rotary member, characterised in that the orifices are adapted in such a way that each produces a jet oriented towards the rotating member and directed towards the cutting face and in that the orifices are adapted to produce jets that are offset in relation to each other.

10. Tool in accordance with claim 9 comprising two other rotary members, characterised in that it comprises two other calibrated orifices, each of the orifices being adapted to produce a jet directed towards the cutting face and towards one of the other rotary members respectively.

11. Tool in accordance with claim 10, characterised in that each of the jets produced by the other orifices is oriented substantially at an angle of 60° in relation to the plane defined by the two rotary organs closest to the orifice.

12. Tool in accordance with one of claims 9 to 11, characterised in that one of the offset jets forms an angle close to 30° in relation to the plane defined by the two rotary members closest to the orifice.

13. Tool in accordance with claim 12, characterised in that the other offset jet forms an angle close to theta, theta being defined by :$\text{tg (Theta) =} \frac{\sqrt{\text{3}}}{\text{1 -} \frac{\text{4e}}{\text{D}}}$ where D corresponds to the diameter of the tool and e corresponds to the distance separating the orifice from the distance of the hole.
